# EUROPÄISCHE PATENTSCHRIFT

(11) **EP 0 616 131 B1**
(45) Veröffentlichungstag und Bekanntmachung des Hinweises auf die Patenterteilung: **20.11.1996**
(21) Anmeldenummer: 94100758.5
(22) Anmeldetag: 20.01.1994
(51) Int. Cl.: F04D 29/28, F04D 29/30

(54) **Radiallaufrad**
Radial wheel
Roue radiale

(30) Priorität: 13.03.1993 DE 9303711 U
(43) Veröffentlichungstag der Anmeldung: 21.09.1994
(73) Patentinhaber: BABCOCK-BSH AG vormals Büttner-Schilde-Haas AG, D-4150 Krefeld 11 (DE)
(72) Erfinder: Wiemann, Ernst, D-36251 Bad Hersfeld (DE)
(74) Vertreter: Planker, Karl-Josef, Dipl.-Phys.

(56) Entgegenhaltungen:
- EP-A- 0 112 932
- DE-A- 2 940 773
- DE-A- 3 520 218
- DE-B- 1 046 247
- DE-B- 1 063 323
- FR-A- 397 702
- GB-A- N21 353
- GB-A- 139 717
- US-A- 1 341 882
- US-A- 3 179 329
- US-A- 3 257 071
- HEIZUNG,LUFTUNG,KLIMATECHNIK,HAUSTECHNIK Nr. 1989 , August 1989 , DüSSELDORF Seiten 426 - 428 SCHLENDER 'diagonallaufrad schliesst lücke'

## Beschreibung

Die Erfindung betrifft ein Radiallaufrad gemäß dem Oberbegriff des Anspruchs 1.

Es ist bei Radiallaufrädern der angegebenen Gattung lange bekannt, daß die Strömungsgeschwindigkeit in der Nähe der Deckscheibe stark abfällt. Dadurch werden Wirkungsgrad und Leistungsdichte des Laufrades beeinträchtigt.

Der DE 29 40 773 A1 sind Möglichkeiten zu entnehmen, die Kontur der Deckscheibe sowie verschiedene Maßverhältnisse und Winkel im Hinblick auf eine hohe Leistungsdichte und einen guten Wirkungsgrad optimal zu gestalten. Die Erfindung geht von Laufrädern aus, die in diesem Dokument beschrieben sind. Bei diesen Laufrädern können die Schaufeln als profilierte oder auch nicht profilierte Schaufeln ausgebildet sein. In dem letzteren Falle können sie kreisbogenförmig oder parabelförmig gekrümmt oder auch als gerade Schaufeln ausgebildet sein. Die Außenkanten der Schaufeln verlaufen parallel zur Drehachse.

Die Schrift zeigt auch ein Ausführungsbeispiel, bei dem der Außendurchmesser des Schaufelkranzes von der Nabenscheibe zur Deckscheibe hin zunimmt. Die Zunahme liegt zwischen etwa 10,5 und 35 %. Bei diesem Schaufelkranz ist der die Schaufeln tragende Rand der Nabenscheibe in Richtung von der Deckscheibe weg um einen Winkel von 10 bis 25 Grad abgebogen. Die Tangente zur Deckscheibe an deren äußerem Rand schließt mit einer radialen, d.h. rechtwinklig zur Laufradachse gerichteten Linie einen Winkel von 20 bis 30 Grad ein. Bei dieser Konfiguration ist der austretende Luftstrom spitzwinklig zur Achse gerichtet. Derartige Laufräder werden üblicherweise als Diagonal- oder Halbaxialräder bezeichnet. Nach Berechnungen des Erfinders können bei einem Laufrad, dessen Schaufelkranzdurchmesser an der Deckscheibe mehr als etwa 6 % größer ist als an der Nabenscheibe, unerwünschte Scherströmungen, die mit erhöhten Verlusten verbunden sind, nur durch Verwindung der Schaufeln vermieden werden. Für die Herstellung verwundener Schaufeln sind komplizierte Spezialwerkzeuge erforderlich, so daß eine Einzel- oder Kleinserienfertigung in der Regel nicht wirtschaftlich ist.

Durch die Zeitschrift HLH Band 40 (1989) Nr. 8 - August, Seiten 426 bis 428, ist ein Diagonalrad bekannt geworden, bei dem der Außendurchmesser des Schaufelkranzes an der Deckscheibe etwa 29 % größer ist als an der Nabenscheibe. Die Schaufeln haben eine Wölbung und eine Verwindung.

Auch die EP-B1-0 112 932 befaßt sich mit dem Problem, die Leistungsdichte und den Wirkungsgrad von Radiallaufrädern zu erhöhen. Sie beschreibt ein Laufrad, dessen Schaufeln durch Verwindung oder Scherung verformt sind, wobei der Innendurchmesser des Schaufelkranzes von der Deckscheibe zur Nabenscheibe hin abnimmt. Der Außendurchmesser ist bei einigen Ausführungsbeispielen konstant. Bei einem Ausführungsbeispiel variiert er in der Weise, daß er seinen minimalen Wert an der Deckscheibe und seinen maximalen Wert an der Nabenscheibe annimmt.

Durch die DE-PS 35 20 218 sind Radiallaufräder bekannt, die durch Spritzgießen hergestellt sind. Die Form des Laufrades richtet sich dabei nach den Möglichkeiten und Erfordernisen der Spritzgießtechnik; das gilt insbesondere für die Durchmesser der verschiedenen Teile als Funktion der axialen Koordinate. Bei den dargestellten Ausführungsbeispielen nimmt der Innendurchmesser ebenso wie der Außendurchmesser des Schaufelkranzes von der Nabenscheibe in Richtung auf die Deckscheibe zu.

Die Erfindung befaßt sich nicht mit Laufrädern, die durch Gießen hergestellt sind. Sie befaßt sich überhaupt nicht mit kompliziert geformten Laufrädern, die wegen des hohen Werkzeugaufwandes nur in großen Serien wirtschaftlich hergestellt werden können. Sie befaßt sich vielmehr mit den im Oberbegriff des Anspruchs 1 angegebenen Laufrädern, die in Einzel- oder Kleinserienfertigung mit geringem Aufwand an Spezialwerkzeugen herstellbar sind.

Der Erfindung liegt die Aufgabe zugrunde, ein Radiallaufrad gemäß dem Oberbegriff des Anspruchs 1 weiter zu verbessern, so daß der Wirkungsgrad und die Leistungsdichte erhöht werden.

Diese Aufgabe wird durch das kennzeichnende Merkmal des Anspruchs 1 gelöst. Durch den in der Nähe der Deckscheibe vergrößerten Durchmesser erfährt die Luftströmung in diesem Bereich eine stärkere Zentrifugalbeschleunigung. Dadurch wird die Austrittsgeschwindigkeit über der äußeren Schaufelbreite vergleichmäßigt, und es ergibt sich eine deutliche Verbesserung von Wirkungsgrad und Leistungsdichte, ohne daß eine Verwindung der Schaufeln erforderlich ist.

Vorteilhafte weitere Merkmale der Erfindung sind in den Ansprüchen 2 bis 4 angegeben.

Die Zeichnung dient zur Erläuterung der Erfindung anhand eines vereinfacht dargestellten Ausführungsbeispiels.
- Fig. 1: zeigt im Schnitt ein Radiallaufrad gemäß der Erfindung.
- Fig. 2: zeigt eine Gegenüberstellung der Kennlinien eines erfindungsgemäßen Laufrades und eines Laufrades nach dem Stand der Technik.

Das in Fig. 1 dargestellte Laufrad besteht aus einer ebenen Nabenscheibe 1, einer ringförmigen Deckscheibe 2 und mehreren Schaufeln 3, die einen Schaufelkranz bilden. Die Deckscheibe 2 ist in bekannter Weise trompetenartig geformt. Die Kontur hat in der Darstellung der Fig. 1 annähernd die Form eines Kreisbogens von 90 Grad, so daß die Tangente am inneren Rand etwa parallel zur Drehachse und am äußeren Rand radial verläuft, d.h. mit der Drehachse einen Winkel von 90 Grad einschließt. Die Schaufeln 3 sind ebene oder zylindrisch gebogene Bleche oder auch tragflügelartige Profile. Sie sind zwischen Nabenscheibe 1 und Deckscheibe 2 eingeschweißt, z.B. durch Punktschweißen.

Die Innenkanten der Schaufeln 3 bestehen aus einem geradlinigen zur Drehachse parallelen Abschnitt, der sich von der Nabenscheibe 1 bis zu einer Zwischenebene 4 erstreckt, und einem daran anschließenden, schwach nach außen gekrümmten bogenförmigen Abschnitt, der sich von der Zwischenebene 4 bis zur Deckscheibe 2 erstreckt. Die Außenkanten schließen sowohl mit dem Rand der Nabenscheibe 1 als auch mit dem Außenrand der Deckscheibe 2 bündig ab. Der Außendurchmesser der Deckscheibe 2 ist etwa 3 % größer als der Durchmesser der Nabenscheibe 1. Daher nimmt der Außendurchmesser des Schaufelkranzes von der Nabenscheibe 1 zur Deckscheibe 2 hin zu. Die Außenkante der Schaufel 3 besteht aus zwei geradlinigen Abschnitten. Der erste Abschnitt 5 ersteckt sich von der Nabenscheibe 1 in axialer Richtung über eine Höhe a bis zu der zur Nabenscheibe 1 parallelen Zwischenebene 4. Er schließt mit der Drehachse einen spitzen Winkel ein. Der zweite Abschnitt 6 erstreckt sich zwischen der Zwischenebene 4 und der Deckscheibe 2 über eine Höhe b. Er ist parallel zur Drehachse. Das Verhältnis a:b, in dem die Zwischenebene 4 den Abstand zwischen Nabenscheibe 1 und Deckscheibe 2 unterteilt, liegt bei etwa 7:3.

In Fig. 2 sind in dimensionsloser Darstellung die Druckzahl ψ und der Wirkungsgrad η über der Volumenzahl ϕ aufgetragen. Der Index 1 bezeichnet den Stand der Technik, der Index 2 die Erfindung. Es ist deutlich erkennbar, daß sowohl der Wirkungsgrad als auch die Druckzahl durch die Erfindung verbessert werden. Das Maximum des Wirkungsgrades, das den optimalen Arbeitspunkt angibt, ist zu einer höheren Volumenzahl verschoben. Da somit im optimalen Arbeitspunkt sowohl Druckzahl als auch Volumenzahl im Vergleich zum Stand der Technik vergrößert sind, ergibt deren Produkt eine deutlich erhöhte Leistungsdichte.

## Patentansprüche

1. Radiallaufrad,
mit einer Nabenscheibe (1),
mit einer ringförmigen, trompetenartig geformten Deckscheibe (2)
und mit einem Schaufelkranz, bestehend aus mehreren ebenen oder zylindrisch gebogenen Schaufeln (3), die durch einfache Verbindungen, wie Schweiß-, Niet- oder Steckverbindungen, an Nabenscheibe (1) und Deckscheibe (2) befestigt sind,
dadurch gekennzeichnet, daß der Außendurchmesser des Schaufelkranzes an der Deckscheibe (2) 1 bis 6 % größer ist als an der Nabenscheibe (1).

2. Radiallaufrad nach Anspruch 1, dadurch gekennzeichnet, daß der Außendurchmesser des Schaufelkranzes zwischen der Nabenscheibe (1) und einer zur Nabenscheibe parallelen Zwischenebene (4) stetig zunimmt und zwischen der Zwischenebene und der Deckscheibe (2) konstant ist, wobei die Zwischenebene (4) den Abstand zwischen Nabenscheibe (1) und Deckscheibe (2) im Verhältnis mindestens 7:3 unterteilt.

3. Radiallaufrad nach Anspruch 1 oder 2, dadurch gekennzeichnet, daß die Nabenscheibe (1) eben ist.

4. Radiallaufrad nach einem der Ansprüche 1 bis 3, dadurch gekennzeichnet, daß die Tangente zur Deckscheibe (2) an deren äußerem Rand radial verläuft.

## Claims

1. A radial wheel,
with a hub disc (1),
with an annular cover disc (2) formed to resemble a trumpet,
and with a blade ring, comprising several flat or cylindrically curved blades (3) which are fastened by simple connections, such as welding, rivet or plug connections, to the hub disc (1) and the cover disc (2),
characterised in that the external diameter of the blade ring on the cover disc (2) is 1 to 6 % larger than the external diameter of the blade ring on the hub disc (1).

2. A radial wheel according to Claim 1, characterised in that the external diameter of the blade ring between the hub disc (1) and an intermediate plane (4) parallel to the hub disc increases steadily and is constant between the intermediate plane and the cover disc (2), the intermediate plane (4) dividing the distance between the hub disc (1) and the cover disc (2) in the ratio of at least 7:3.

3. A radial wheel according to Claim 1 or 2, characterised in that the hub disc (1) is flat.

4. A radial wheel according to any one of Claims 1 to 3, characterised in that the tangent to the cover disc (2) extends in a radial manner to the external edge thereof.

## Revendications

1. Roue à aubes radiale, comprenant une plaque de moyeu (1),
une plaque de recouvrement (2) annulaire, façonnée à la manière d'une trompette, et
une couronne d'aubes, constituée de plusieurs aubes (3) planes ou recourbées de façon cylindrique, qui sont fixées à la plaque de moyeu (1) et à la plaque de recouvrement (2) par des liaisons simples, telles que des liaisons par soudage, rivetage ou enfichage,
caractérisée en ce que le diamètre externe de la couronne d'aubes à la plaque de recouvrement (2) est de 1 à 6 % plus grand qu'à la plaque de moyeu (1).

2. Roue à aubes radiale suivant la revendication 1, caractérisée en ce que le diamètre externe de la couronne d'aubes entre la plaque de moyeu (1) et un plan intermédiaire (4) parallèle à la plaque de moyeu augmente constamment et est constant entre le plan intermédiaire et la plaque de recouvrement (2), le plan intermédiaire (4) subdivisant la distance entre la plaque de moyeu (1) et la plaque de recouvrement (2) dans un rapport d'au moins 7/3.

3. Roue à aubes radiale suivant l'une des revendications 1 et 2, caractérisée en ce que la plaque de moyeu (1) est plane.

4. Roue à aubes radiale suivant l'une des revendications 1 à 3, caractérisée en ce que la tangente à la plaque de recouvrement (2) s'étend radialement au bord extérieur de celle-ci.
